# EUROPÄISCHE PATENTSCHRIFT

(11) **EP 0 076 890 B1**
(45) Veröffentlichungstag und Bekanntmachung des Hinweises auf die Patenterteilung: **04.09.1985**
(21) Anmeldenummer: 82105122.4
(22) Anmeldetag: 11.06.1982
(51) Int. Cl.: B63H 9/10, B63B 35/82, A62B 35/00

(54) **Trapez-Haltevorrichtung mit Spreizschiene**
Trapeze-hook with extended backing plate
Trapèze de retenue comportant une bande d'écartement

(30) Priorität: 13.10.1981 DE 3140668
(43) Veröffentlichungstag der Anmeldung: 20.04.1983
(73) Patentinhaber: Mader, Reinhard, D-8221 Petting (DE); Mader, Klaus, D-8221 Waging (DE)
(72) Erfinder: Mader, Reinhard, D-8221 Petting (DE); Mader, Klaus, D-8221 Waging (DE)

## Beschreibung

Die Erfindung betrifft eine Hawaii-Trapez-Haltevorrichtung mit Haken zum Einhängen eines Surfers an einem Trapeztampen, wobei der Surfer mittels Quergurt am Oberkörper und der Gurt an der Haltevorrichtung befestigt ist.

Es ist bekannt, den beim Windsurfen auf das Segel ausgeübten Druck mit der Hand durch Halten des Segels aufzufangen. Darüber hinaus kennt man Gurthilfen, die die Arme beim Surfen entlasten sollen und auch für extremere Surfbedingungen geeignet sind. Gurthilfen dieser Art bestehen im wesentlichen aus einem um den Oberkörper befestigbaren Quergurt zumeist mit gepolstertem Rückenteil. Etwa in Zwerchfellhöhe des Sufers ist am befestigten Quergurt eine Hakenplatte quadratischen Zuschnitts eingefädelt, in deren Haken ein am Gabelbaum angebrachtes Bändsel eingehängt werden kann. Die Begurtung ist an sich als «Hawaii-Trapezgurt» bekannt (vgl. «Windsurfing Magazin», Delius-Klasing-Verlag, Bielefeld-München, Ausgabe August 8/1981, S. 28 bis 34).

Ein herkömmlicher Hawaii-Trapezgurt mit Hakenplatte hat den Nachteil, dass beim Surfen erheblicher Druck auf den Brustkorb ausgeübt wird. Dieser Druck kann in manchen Fällen, z.B. bei sehr starkem Wind oder bei einer plötzlich einfallenden Windbö so gross werden, dass der Gurt nicht nur als unbequem empfunden wird, sondern auch Schmerzen und sogar Atemnot verursacht. Der Grund hierfür liegt zum einen an dem zumeist schlecht gepolsterten kurzen Rückenteil, zum anderen an der unzureichenden Druckverteilung im Bereich des flexiblen Quergurts auf der Brustkörper-Voderseite der Benutzungsperson, der bei zentralem Hakenzug verhältnismässig grosse Seitendruckkräfts links und rechts in der Rippenfellgegend entstehen lässt.

Um diesem Nachteil zu begegnen, haben sich verschiedene Hersteller an der Verbesserung der «Leibchen» und Gurtenanordnung versucht. So kennt der Stand der Technik gut gepolsterte schalenartige verlängerte steife Rückenteile von Leibchen verschiedenster Konfiguration (beispielsweise nach EP-A-0 043 107) und Mehrgurtanordnungen mit z.B. zwei Schultergurten und zusätzlichen Quer-, Schräg- und/ oder Schrittgurten zwecks besserer Druckverteilung. Auch sind seitliche Versteifungsstäbchen bekannt, die im Leibchen eingelassen sind.

Bei sämtlichen bekannten Hawaii-Trapez-Gurten besserer Ausführung ist es nachteilig, dass zwecks Erhöhung des Tragekomforts andere Unzulänglichkeiten in Kauf genommen werden müssen, z.B. hinsichtlich der Bewegungsfreiheit, Handhabung, Schnellabwurfmöglichkeit sowie hinsichtlich des Wasseraufnahmevolumens, des Passsitzes und des Preises.

Ausgehend von der Problematik des vorgenannten Stands der Technik ist es Aufgabe der Erfindung, eine Hawaii-Trapez-Haltevorrichtung mit Haken der eingangs genannten Art zu schaffen, die baulich einfach gestaltet ist und bei der im benutzten Zustand praktisch keine Seitenkräfte auf den Brustkorb des Surfers übertragen werden.

Gelöst wird die der Erfindung zugrundeliegende Aufgabe dadurch, dass eine im wesentlichen steife auf der Oberkörpervorderseite des Surfers angeordnete Spreizschiene vorgesehen ist, die eine Länge entsprechend in etwa der Brustkörperbreite des Surfers aufweist und einen am Oberkörper des Surfers befestigten Quergurt quer zur Körperachse abstützt.

Der Haken an der Spreizschiene ist vorteilhafterweise mittig befestigt.

Insbesondere ist er einstückig mit einer Hakenplatte ausgebildet und diese an der Spreizschiene starr befestigt.

Die Hakenplatte kann mit der Spreizschiene mittels versenkten Schrauben verbunden sein.

Eine besonders stabile Anordnung ist gegeben, wenn in alternativer Ausführung die Hakenplatte mit der Spreizschiene mittels Senkkopf-Hohlnieten fest verbunden ist.

Zwischen Hakenplatte und Spreizschiene ist zweckmässigerweise ein Aufnahmeschlitz gebildet, durch den ein um den Oberkörper eines Surfers geführter Quergurt gesteckt werden kann.

Bevorzugt kann die Spreizschiene praktisch über ihre gesamte Länge eine Quergurtführung aufweisen, so dass ein aufliegender gespannter Quergurt seitlich nicht verrutschen kann.

Die Quergurtführung ist insbesondere eine in der Spreizschiene ausgebildete integrierte Vertiefung.

An den Längsenden der Spreizschiene befinden sich vorteilhafterweise Schlitze zur Durchführung des Quergurts im Bereich der Oberkörperseiten und Weiterleitung des Gurts zum Rückenteil.

Die Spreizschiene kann neben den vorgenannten Schlitzen weitere Schlitze enthalten, insbesondere einen oberen und/oder einen unteren Schlitz zur Aufnahme eines Schulter-, Schräg- und/oder Schrittgurts.

Eine besonders bevorzugte Weiterbildung der Erfindung sieht vor, dass die Spreizschiene über ihre gesamte Länge bezüglich der Hakenseite leicht konvex gebogen ist. Die Konvexform entspricht im wesentlichen der Brustkorbwölbung und ermöglicht demzufolge einen angenehmen Passsitz.

Eine einfache kostengünstige Serienfertigung ist gegeben, wenn die Spreizschiene ein spritzgegossenes Kunststoffteil ist.

Haken und Hakenplatte sind vorteilhaft aus Metall gebildet (z.B. Nirostastahl).

Durch die Erfindung wird demnach mit verblüffend einfachen Mitteln eine Spreizhilfe für einen flexiblen Quergurt geschaffen, der um den Oberkörper eines Surfers angelegt ist und an der Vorderseite unter Zugbeanspruchung steht. Die Spreizhilfe mit deutlicher Längserstreckung entsprechend der Brustkörperbreite eines Surfers verhindert, dass seitlicher Druck auf den Oberkörper ausgeübt wird. Damit wird der Tragekomfort der Haltevorrichtung erhöht. Vorteilhaft wird auch die Gefahr einer Verletzung einer Benutzungsperson verringert. Die Vorrichtung ist leicht im Gewicht, handlich und ermöglicht optimale Bewegungsfreiheit. Mehrgurtanordnungen nach dem Stand der Technik sind entbehrlich, wie auch steife grossflächige Gegenpolsterschalen am Rükken entfallen können. Bei eingehängtem, starr oder beweglich an der Spreizschiene befestigtem Haken liegt die Spreizschiene normalerweise in einem bequemen Passsitz auf der Brustkorbvorderseite auf, wobei aufgrund der mittigen Befestigung des Hakens an der Schiene ein seitliches Verkanten der Schiene in bezug auf den Oberkörper des Surfers praktisch nicht möglich ist. Die Haltevorrichtung kann in zwei Stellungen befestigt werden (Hakenöffnung unten, Hakenöffnung oben), ist einfach und kostengünstig in der Fertigung und stellt bei einem Hawaii-Trapez ein vorteilhaftes Zusatzgerät dar. Sie dient dann als Trapezbeschlag, in dem der Trapezgürtel geführt ist. Der vom Segel über den Trapeztampen auf den Trapezbeschlag ausgeübte Zug wird ohne seitlichen Druck auf das (zumeist gepolsterte) Rückenteil des Trapezgurts übertragen.

Die Erfindung wird nachfolgend anhand eines Ausführungsbeispiels unter Bezugnahme auf die Zeichnung näher erläutert; es zeigen:
Fig. 1 einen schematischen Querschnitt einer erfindungsgemässen Hawaii-Trapez-Haltevorrichtung;
Fig. 2 die Haltevorrichtung nach Fig. 1 in einer Vorderansicht im Schnitt durch den Haken, und
Fig. 3 einen der Fig. 1 ähnlichen Schnitt einer Hawaii-Trapez-Haltevorrichtung nach dem Stand der Technik.

In Fig. 1 bezeichnet das Bezugszeichen 2 einen Schnitt durch den Oberkörper eines Surfers, der die erfindungsgemässe Haltevorrichtung 1 angelegt hat.

Die Haltevorrichtung 1 ist in grösserer Einzelheit in Fig. 2 dargestellt und besteht im wesentlichen aus einer metallenen ebenen Hakenplatte 5, einem an der Hakenplatte 5 befestigten Metallhaken 4 mit seitlicher Hakenöffnung und aus einer langgestreckten wenig flexiblen Spreizschiene 10. Die Hakenplatte 5 ist mittels versenkter Schrauben 12 und versenkter Gegenmuttern an der Spreizschiene 10 mittig befestigt, die ein spritzgegossenes Kunststoffteil ist.

Die Hakenplatte 5 misst in der Grobabmessung ca. 80 mm im Quadrat. Die Hakendicke beträgt in etwa 8 mm. Die (vier) Senkschrauben besitzen M4-Format.

Die Spreizschiene 10 besitzt eine Längserstreckung entsprechend der Brustkörperbreite eines Surfers (z.B. 300 mm) und hat eine Gesamtbreite von ca. 110 mm.

In Längsrichtung der Spreizschiene ist eine Quergurtführung 14 in Form einer integrierten Vertiefung eingelassen, wobei gemäss Fig. 2 ein erhabener Umfangsrand 15 gebildet ist. Die Breite der Quergurtführung 14 entspricht in etwa der Breite eines durchschnittlichen Gurts (ca. 50 mm).

In den beiden seitlichen Endbereichen der Quergurtführung 14 sind langgestreckte Durchgänge durch die Spreizschiene 10 vorgesehen. Diese Durchgänge bilden seitliche Schlitze 7, durch die ein in der Quergurtführung 14 aufgenommener Quergurt 11 durch die Spreizschiene seitlich geführt werden kann, um von dort auf die Rückseite des Oberkörpers 2 zu gelangen, wie dies in Fig. 1 gezeigt ist. Die Rückseite des Quergurts 11 weist ein integriertes gepolstertes Rückenteil 6 auf, das der Rückenpartie eines Surfers angepasst ist. Die Breite der Schlitze 7 beträgt in etwa ca. 4 mm.

Entsprechend der seitlichen Schlitze 7 sind auf dem erhabenen Teil 15 der Spreizschiene 10 ein oberer Schlitz 8 sowie ein unterer Schlitz 9 im Bereich der Hakenplatte 5 ausgebildet, die zur Aufnahme und Führung von Schultergurten sowie einem Schrittgurt dienen können.

Die Hakenplatte 5 ist auf dem erhabenen Umfangsrand 15 mittels der Schrauben 12 montiert, so dass durch die Vertiefung der Quergurtführung 14 ein Durchgang zwischen Hakenplatte 5 und Spreizschiene 10 in Längsrichtung gebildet ist, um einen durchgezogenen Quergurt 11 aufzunehmen.

Ersichtlich ist die Länge der Spreizschiene 10 entsprechend der Brustkörperbreite des Surfers gemäss Fig. 1 gewählt, und es ist die Spreizschiene 10 bezüglich der Hakenseite konvex entsprechend in etwa der Brustkorbwölbung geformt.

Ist in Betrieb des in Fig. 1 gezeigten Trapezbeschlags ein Seil 3 in Form eines Trapeztampen im offenen Haken 4 einer am Oberkörper 2 befestigten Haltevorrichtung 1 aufgenommen, wird die zentral angreifende Zugkraft P durch die Spreizschiene 10 in die beiden gleich grossen parallelen Seitenzugkräfte P₁ aufgeteilt. Die beiden Seitenzugkräfte P₁ greifen hierbei praktisch in Längsrichtung eines durch die Schlitze 7 geführten Quergurts 11 an in einer Weise, dass auf den Oberkörper 2 keine seitlichen Druckkräfte ausgeübt werden, die den Tragekomfort der Haltevorrichtung 1 beeinträchtigen könnten.

Im Vergleich zum erfindungsgemässen Trapezbeschlag nach Fig. 1 ist in Fig. 3 eine herkömmliche (quadratische) Hakenplatte 5 kleiner Abmessung (im Vergleich zur Oberkörperbreite) dargestellt. Im angelegten Zustand ist die Hakenplatte 5 deutlich vom Brustkorb beabstandet, so dass keine Führung der Hakenplatte weder in Längs- noch in Querrichtung gegeben ist. Der zentrale Seilzug P wird auf die schrägen Quergurtkräfte P₂ übertragen, die ihrerseits einen seitlichen Flächendruck pₛ auf den Oberkörper 2 ausüben, der zu Quetschungen führen kann.

## Patentansprüche

1. Hawaii-Trapez-Haltevorrichtung mit Haken (4) zum Einhängen eines Surfers an einem Trapeztampen (3), wobei der Surfer mittels Quergurt (11) am Oberkörper (2) und der Gurt an der Haltevorrichtung befestigt ist, dadurch gekennzeichnet, dass eine im wesentlichen steife auf der Oberkörpervorderseite des Surfers angeordnete Spreizschiene (10) vorgesehen ist, die eine Länge entsprechend in etwa der Brustkörperbreite des Surfers aufweist und einen am Oberkörper (2) des Surfers befestigten Quergurt (11 quer zur Körperachse abstützt.

2. Haltevorrichtung nach Anspruch 1, dadurch gekennzeichnet, dass der Haken (4) mittig an der Spreizschiene (10) befestigt ist.

3. Haltevorrichtung nach Anspruch 1 oder 2, dadurch gekennzeichnet, dass der Haken (4) einstückig mit einer Hakenplatte (5) ausgebildet und diese an der Spreizschiene (10) befestigt ist.

4. Haltevorrichtung nach Anspruch 1 bis 3; dadurch gekennzeichnet, dass die Hakenplatte (5) mit der Spreizschiene (10) mittels versenkter Schrauben (12) lösbar verbunden ist.

5. Haltevorrichtung nach Anspruch 1 bis 3, dadurch gekennzeichnet dass die Hakemplatte(U) mit der Spreizschiene (10) mittels Senkkopf-Hohlnieten fest verbunden ist.

6. Haltevorrichtung nach den Ansprüchen 1 bis 5, dadurch gekennzeichnet, dass zwischen Hakenplatte (5) und Spreizschiene (10) ein Quergurt-Aufnahmeschlitz vorgesehen ist.

7. Haltevorrichtung nach den Ansprüchen 1 bis 6, dadurch gekennzeichnet, dass die Spreizschiene praktisch über ihre gesamte Länge eine Quergurtführung (14) aufweist.

8. Haltevorrichtung nach Anspruch 7, dadurch gekennzeichnet, dass die Quergurtführung (14) eine in der Spreizschiene (10) ausgebildete Vertiefung ist.

9. Haltevorrichtung nach den Ansprüchen 1 bis 8, dadurch gekennzeichnet, dass die Spreizschiene (10) an ihren äusseren Längsenden Schlitze (7) zur Durchführung des Quergurts aufweist.

10. Haltevorrichtung nach den Ansprüchen 1 bis 9, dadurch gekennzeichnet, dass die Spreizschiene (10) mittig zumindest einen oberen und/oder einen unteren weiteren Schlitz (8 bzw. 9) zur Aufnahme eines Schulter-, Schräg- und/oder Schrittgurts aufweist.

11. Haltevorrichtung nach den Ansprüchen 1 bis 10, dadurch gekennzeichnet, dass die Spreizschiene (10) über ihre gesamte Länge bezüglich der Hakenseite leicht konvex gebogen ist (Fig. 1).

12. Haltevorrichtung nach den Ansprüchen 1 bis 11, dadurch gekennzeichnet, dass die Spreizschiene (10) ein spritzgegossenes Kunststoffteil ist.

13. Haltevorrichtung nach den Ansprüchen 1 bis 12, dadurch gekennzeichnet, dass Haken (4) und Hakenplatte (5) aus Metall gebildet sind.

## Claims

1. In a Hawaii-trapeze supporting device having a hook (4) for suspending a surfing person on a rope (3) of a trapeze wherein said person is retained in said device at the upper torso (2) by means of a transverse belt (11) the improvement comprising a substantially rigid spreader bar (10) placed on the front side of said upper torso (2) of said person which spreader bar (10) having a length corresponding approximately to the width of a human chest and supporting said transverse belt (11) which is mounted to said upper torso (2) of said person, in transverse direction ot the axis of the torso.

2. A supporting device according to claim 1, further comprising said hook (4) being medially mounted to said spreader bar (10).

3. A supporting device according to claim 1 or 2, further comprising said hook (4) being integrally formed on a hook plate (5) mounted to said spreader bar (10).

4. A supporting device according to claims 1 to 3, further comprising said hook plate (5) detachably connected to said spreader bar (10) by means of recessed flat-head bolts (12).

5. A supporting device according to claims 1 to 3, further comprising said hook plate (5) fixedly attached to said spreader bar (10) by means of recessed tubular rivets.

6. A supporting device according to claims 1 to 5, further comprising a slot between said hook plate (5) and said spreader bar (10) for accommodating said transverse belt (11).

7. A supporting device according to claims 1 to 6, further comprising said spreader bar (10) having guiding means (14) substantially across the entire length of said spreader bar.

8. A supporting device according to claim 7, wherein said guiding means (14) comprising a recess formed in said spreader bar (10).

9. A supporting device according to claims 1 to 8, further comprising said spreader bar (10) having slots (7) at its outer ends for feeding said transverse belt therethrough.

10. A supporting device according to claims 1 to 9, further comprising said spreader bar (10) having medially at least one further upper and/or lower slot (8, 9) for accommodating a second belt.

11. A supporting device according to claims 1 to 10, further comprising said spreader bar (10) being bowed over its entire length so as to be of convex configuration with respect to the side of said spreader bar (10) on which said hook is located (Fig. 1).

12. A supporting device according to claims 1 to 11, further comprising said spreader bar (10) being an injection-molded plastic acticle.

13. A supporting device according to claims 1 to 12, further comprising said hook (4) and said hook plate (5) being made of metal.

## Revendications

1. Dispositif de retenue de trapèze Hawaii avec des crochets (4) pour accrocher un utilisateur de planche à voile à un câble transversal de trapèze (3), l'utilisateur étant fixé à l'aide d'une ceinture transversale (11) au buste (2) et la ceinture au dispositif de retenue, caractérisé en ce qu'il est prévu une bande d'écartement (10) essentiellement rigide prévue sur le côté avant du buste de l'utilisateur de planche à voile, et qui a une longueur correspondant sensiblement à la largeur du buste de l'utilisateur, une ceinture transversale (11) fixée au buste (2) de l'utilisateur et qui s'appuie transversalement à l'axe du corps.

2. Dispositif de retenue selon la revendication 1, caractérisé en ce que le crochet est fixé au milieu de la bande d'écartement (10).

3. Dispositif de retenue selon la revendication 1 ou 2, caractérisé en ce que le crochet (4) est réalisé en une pièce avec la plaque à crochet (5) et celle-ci est fixée à la bande d'écartement (10).

4. Dispositif de retenue selon les revendications 1 à 3, caractérisé en ce que la plaque à crochet (5) est reliée de façon amovible à la bande d'écartement (10) à l'aide de vis noyées (12).

5. Dispositif de retenue selon les revendications 1 à 3, caractérisé en ce que la plaque à crochet (5) est reliée solidairement à la bande d'écartement (10) à l'aide de rivets creux à tête noyée.

6. Dispositif de retenue selon les revendications 1 à 5, caractérisé en ce qu'il est prévu une fente de réception de ceinture transversale entre la plaque à crochet (5) et la bande d'écartement (10).

7. Dispositif de retenue selon les revendications 1 à 6, caractérisé en ce que la bande d'écartement présente un guidage (14) pour la ceinture transversale, pratiquement sur toute sa longueur.

8. Dispositif de retenue selon la revendication 7, caractérisé en ce que le guidage (14) de la ceinture transversale est constitué par une cavité réalisée dans la bande d'écartement (10).

9. Dispositif de retenue selon les revendications 1 à 8, caractérisé en ce que la bande d'écartement (10) présente à ses extrémités extérieures longitudinales des fentes (7) pour le passage de la ceinture transversale.

10. Dispositif de fixation selon les revendications 1 à 9, caractérisé en ce que la bande d'écartement (10) comporte en son centre au moins une autre fente supérieure et/ou une autre fente inférieure (8, 9) pour recevoir une centure d'épaule, une ceinture inclinée et/ou une ceinture de marche.

11. Dispositif de retenue selon les revendications 1 à 10, caractérisé en ce que la bande d'écartement (10) est courbée de façon légèrement sur toute sa longueur, par rapport au côté du crochet (figure 1).

12. Dispositif de retenue selon les revendications 1 à 11, caractérisé en ce que la bande d'écartement (10) est une pièce en matière synthétique moulée par injection.

13. Dispositif de retenue selon les revendications 1 à 12, caractérisé en ce que le crochet (4) et la plaque à crochet (5) sont en métal.
